# EUROPÄISCHE PATENTSCHRIFT

(11) **EP 3 082 978 B1**
(45) Veröffentlichungstag und Bekanntmachung des Hinweises auf die Patenterteilung: **11.10.2017**
(21) Anmeldenummer: 14805490.1
(22) Anmeldetag: 21.11.2014
(51) Int. Cl.: A62B 35/00, E01B 27/00, E01B 37/00

(54) **ABSTURZSICHERUNG FÜR EINE GLEISBAUMASCHINE**
FALL PROTECTION FOR A RAILWAY WORK TRAIN
PROTECTION CONTRE LA CHUTE POUR ENGIN DE CONSTRUCTION DE VOIE FERRÉE

(30) Priorität: 17.12.2013 AT 4492013 U
(43) Veröffentlichungstag der Anmeldung: 26.10.2016
(73) Patentinhaber: Plasser & Theurer Export von Bahnbaumaschinen Gesellschaft m.b.H., 1010 Wien (AT)
(72) Erfinder: WÖRGÖTTER Herbert, A-4210 Gallneukirchen (AT)
(86) Internationale Anmeldenummer: PCT/EP2014/003119
(87) Internationale Veröffentlichungsnummer: WO 2015/090503

(56) Entgegenhaltungen:
- WO-A1-2012/156417
- US-A- 44 134
- US-A1- 2002 148 680

## Beschreibung

Die Erfindung betrifft eine Gleisbaumaschine mit einem auf Schienenfahrwerken verfahrbaren Maschinenrahmen zur Durchführung von Gleisbauarbeiten zur Durchführung von Servicearbeiten, wobei in einem - bezüglich einer Vertikalen - oberen Endbereich der Gleisbaumaschine eine Anzahl von in einer Maschinenlängsrichtung voneinander distanzierten Halterungen angeordnet ist und jede Halterung mit einem - bezüglich der Vertikalen - unteren Ende auf der Gleisbaumaschine befestigt ist, während ein vom unteren Ende distanziertes oberes Ende jeder Halterung mit einem in Maschinenlängsrichtung verlaufenden Sicherheitsseil verbunden ist.

Aus US 2002/148680 A1 und US 44134 sind bereits Schienenfahrzeuge bekannt, die eine Sicherungsvorrichtung aufweisen. Dabei sind im Dachbereich der Fahrzeuge an Halterungen montierte Seile gespannt, an denen sich eine Person festhalten bzw. mit einem Gurt einklinken kann.

WO 2012/156417 A1 beschreibt ganz allgemein Mittel zur Absturzsicherung an einem Eisenbahnarbeitsfahrzeug.

Auf Gleisbaumaschinen durchzuführende Servicearbeiten können insofern für die Arbeitskräfte gefährlich werden, als einerseits die Maschinen oft eine sehr große Bauhöhe aufweisen und andererseits im Falle eines Stolperns ein in Betrieb befindliches Nachbargleis eine große Gefahr darstellt.

Die Aufgabe der vorliegenden Erfindung liegt nun in der Schaffung einer Gleisbaumaschine der eingangs genannten Art mit einer erhöhten Sicherheit für Wartungsarbeiten.

Diese Aufgabe wird erfindungsgemäß mit einer Gleisbaumaschine der gattungsgemäßen Art durch die im Kennzeichen von Anspruch 1 angeführten Merkmale gelöst.

Damit besteht die vorteilhafte Möglichkeit, ein Sicherheitsseil relativ rasch in eine das Lichtraumprofil überschreitende Position zu überstellen, in der durch ein Einklinken einer Sicherheitsleine ein Absturz von Arbeitskräften zuverlässig ausgeschlossen werden kann. Da zwischen den benachbarten Halterungen eine ungehinderte Längsbewegbarkeit der Arbeitskraft möglich ist, sind die Servicearbeiten weiterhin uneingeschränkt durchführbar.

Weitere Vorteile der Erfindung ergeben sich aus den Unteransprüchen und der Zeichnungsbeschreibung.

Im Folgenden wird die Erfindung anhand von in der Zeichnung dargestellten Ausführungsbeispielen näher beschrieben. Es zeigen: Fig. 1 eine Seitenansicht einer Gleisbaumaschine mit einem in Maschinenlängsrichtung verlaufenden Sicherheitsseil, und Fig. 2 bis 4 jeweils eine vergrößerte Detailansicht von mit dem Sicherheitsseil sowie einem Maschinenrahmen verbundenen Halterungen.

Eine in Fig. 1 dargestellte Gleisbaumaschine 1 setzt sich aus mehreren in einer Maschinenlängsrichtung 2 hintereinander angeordneten, jeweils einen Maschinenrahmen 3 aufweisenden Fahrzeugen 4 zusammen. Diese sind durch Schienenfahrwerke 5 auf einem Gleis 6 verfahrbar. Dieses weist ein den befahr- bzw. nutzbaren Raum begrenzendes Lichtraumprofil 7 auf.

Wie insbesondere auch in den Fig. 2 bis 4 ersichtlich, ist in einem - bezüglich einer Vertikalen - oberen Endbereich 8 der Gleisbaumaschine 1 eine Anzahl von in der Maschinenlängsrichtung 2 voneinander distanzierten Halterungen 9 angeordnet,

Jede Halterung 9 ist mit einem - bezüglich der Vertikalen - unteren Ende 10 auf der Gleisbaumaschine 1 befestigt, während ein vom unteren Ende 10 distanziertes oberes Ende 11 jeder Halterung 9 mit einem in Maschinenlängsrichtung 2 verlaufenden Sicherheitsseil 12 verbunden ist.

Jede Halterung 9 ist von einer innerhalb des - für das befahrene Gleis 6 vorgeschriebenen Lichtraumprofiles 7 gelegenen passiven Position 13 (s. strichpunktierte Linien) in eine aktive Position 14 verschwenkbar. Bei dieser kommt das obere Ende 11 jeder Halterung 9 sowie das Sicherheitsseil 12 bezüglich der Vertikalen außerhalb des Lichtraumprofiles 7 zu liegen.

In den dargestellten Ausführungsbeispielen weist jede Halterung 9 ein innerhalb des Lichtraumprofiles 7 angeordnetes Gelenk 15 für eine Verschwenkung von der passiven in die aktive Position 13, 14 auf, wobei für jede Position 13, 14 eine nicht näher dargestellte Gelenksperre vorgesehen ist.

Jede Halterung 9 kann einen Verschwenkantrieb 16 für eine ferngesteuerte Verstellung von der einen zur anderen Position 13, 14 (s. Pfeil 17 in Fig. 4) aufweisen.

Gemäß einer in Fig. 3 ersichtlichen Variante der Erfindung sind zwei bezüglich einer Maschinenquerrichtung 18 voneinander distanzierte und parallel zueinander verlaufende Sicherheitsseile 12 vorgesehen, die jeweils an in der Maschinenquerrichtung 18 voneinander distanzierten Halterungen 9 befestigt sind.

In einer weiteren, nicht dargestellten Variante können die Halterungen 9 auch in deren Längsrichtung zur Erzielung der aktiven Position teleskopisch verlängerbar ausgebildet sein.

Zur Durchführung von Servicearbeiten auf Gleisbaumaschinen wird vor Beginn der Servicearbeiten das in der Maschinen- bzw. Gleislängsrichtung 2 verlaufende, über die Halterungen 9 mit dem Maschinenrahmen 3 verbundene Sicherheitsseil 12 bezüglich einer Vertikalen vom Maschinenrahmen 3 distanziert. Danach besteht für eine die Servicearbeiten durchführende Arbeitskraft die Möglichkeit, eine am Körper fixierte Sicherheitsleine in das Sicherheitsseil 12 einzuklinken. Die Arbeitskraft kann sich anschließend zur Durchführung von Servicearbeiten mit maximaler Sicherheit bis zur nächsten Halterung 9 frei bewegen. Für eine Weiterbewegung muss sie sich lediglich in den angrenzenden Seilabschnitt einklinken.

## Patentansprüche

1. Gleisbaumaschine mit einem auf Schienenfahrwerken (5) verfahrbaren Maschinenrahmen (3) zur Durchführung von Gleisbauarbeiten,
**dadurch gekennzeichnet, dass** in einem - bezüglich einer Vertikalen -oberen Endbereich (8) der Gleisbaumaschine (1) eine Anzahl von in einer Maschinenlängsrichtung (2) voneinander distanzierten Halterungen (9) angeordnet ist und, jede Halterung (9) mit einem -bezüglich der Vertikalen -unteren Ende (10) auf der Gleisbaumaschine (1) befestigt ist, während ein vom unteren Ende (10) distanziertes oberes Ende (11) jeder Halterung (9) mit einem in Maschinenlängsrichtung (2) verlaufenden Sicherheitsseil (12) verbunden ist, wobei jede Halterung (9) von einer innerhalb eines -für ein befahrenes Gleis (6) vorgeschriebenen Lichtraumprofiles (7) gelegenen passiven Position (13) in eine aktive Position (14) verschwenkbar ist, bei der das obere Ende (11) jeder Halterung (9) sowie das Sicherheitsseil (12) bezüglich der Vertikalen außerhalb des Lichtraumprofiles (7) zu liegen kommen.

2. Gleisbaumaschine nach Anspruch 1, **dadurch gekennzeichnet, dass** jede Halterung (9) ein innerhalb des Lichtraumprofiles (7) angeordnetes Gelenk (15) für eine Verschwenkung von der passiven in die aktive Position (13, 14) aufweist, wobei für jede Position (13, 14) eine Gelenksperre vorgesehen ist.

3. Gleisbaumaschine nach Anspruch 2, **dadurch gekennzeichnet, dass** jede Halterung (9) einen Verschwenkantrieb (16) für eine ferngesteuerte Verstellung der Halterung (9) von der einen zur anderen Position (13, 14) aufweist.

4. Gleisbaumaschine nach einem der Ansprüche 1 bis 3, **dadurch gekennzeichnet, dass** zwei bezüglich einer Maschinenquerrichtung (18) voneinander distanzierte und parallel zueinander verlaufende Sicherheitsseile (12) vorgesehen sind, die jeweils an in Maschinenquerrichtung (18) voneinander distanzierten Halterungen (9) befestigt sind.

5. Gleisbaumaschine nach einem der Ansprüche 1 bis 4, **dadurch gekennzeichnet, dass** jede aus einer Anzahl von Teilen gebildete Halterung (9) teleskopisch verlängerbar ist.

## Claims

1. A track maintenance machine, having a machine frame (3) mobile on on-track undercarriages (5), for carrying out track maintenance operations, **characterized in that** in an upper end region (8) - with respect to a vertical - of the track maintenance machine (1) there are arranged a plurality of mounts (9) spaced from one another in a longitudinal direction (2) of the machine, and each mount (9) has a lower end (10) - with respect to the vertical - by which it is fastened to the track maintenance machine (1), while an upper end (11) - spaced from the lower end (10) - of each mount (9) is connected to a safety line (12) extending in the longitudinal direction (2) of the machine, wherein each mount (9) is pivotable from a passive position (13), situated within a clearance gauge (7) prescribed for a track (6) travelled upon, into an active position (14) in which the upper end (11) of each mount (9) as well as the safety line (12) come to lie outside the clearance gauge (7) with regard to the vertical.

2. A track maintenance machine according to claim 1, **characterized in that** each mount (9) has a joint (15), situated within the clearance profile (7), for pivoting from the passive position (13) into the active position (14), wherein a joint lock is provided for each position (13, 14).

3. A track maintenance machine according to claim 2, **characterized in that** each mount (9) has a pivoting drive (16) for remote-controlled adjustment of the mount (9) from the one to the other position (13, 14).

4. A track maintenance machine according to one of claims 1 to 3, **characterized in that** two safety lines (12) are provided, spaced from one another with regard to a transverse direction (18) of the machine and extending parallel to one another, each of which is fastened to mounts (9) spaced from one another in the transverse direction (18) of the machine.

5. A track maintenance machine according to one of claims 1 to 4, **characterized in that** each mount (9) - formed of a plurality of parts - is telescopically elongatable.

## Revendications

1. Machine de pose de voie avec un châssis de machine (3) pouvant être déplacé sur des mécanismes de roulement ferroviaires (5) pour la réalisation de travaux de pose de voie, **caractérisée en ce qu**'un certain nombre de fixations (9) écartées les unes des autres dans une direction longitudinale de machine (2) sont disposées dans une région d'extrémité supérieure (8) de la machine de pose de voie (1), par rapport à une verticale, et chaque fixation (9) est fixée à une extrémité inférieure (10), par rapport à la verticale, sur la machine de pose de voie (1) tandis qu'une extrémité supérieure (11) de chaque fixation (9) écartée de l'extrémité inférieure (10) est reliée à une corde de sécurité (12) s'étendant dans la direction longitudinale de machine (2), dans laquelle chaque fixation (9) peut être pivotée d'une position passive (13) située au sein d'un gabarit d'espace libre (7) prescrit pour une voie ferrée en circulation (6) dans une position active (14) dans laquelle l'extrémité supérieure (11) de chaque fixation (9) ainsi que la corde de sécurité (12) viennent se placer en dehors du gabarit d'espace libre (7) par rapport à la verticale.

2. Machine de pose de voie selon la revendication 1, **caractérisée en ce que** chaque fixation (9) présente une articulation (15) disposée au sein du gabarit d'espace libre (7) pour un pivotement de la position passive dans la position active (13, 14), dans laquelle un dispositif de blocage d'articulation est prévu pour chaque position (13, 14).

3. Machine de pose de voie selon la revendication 2, **caractérisée en ce que** chaque fixation (9) présente un entraînement pivotant (16) pour un déplacement télécommandé de la fixation (9) d'une position vers l'autre position (13, 14).

4. Machine de pose de voie selon une des revendications 1 à 3, **caractérisée en ce que** deux cordes de sécurité (12) écartées l'une de l'autre par rapport à une direction transversale de machine (18) et s'étendant parallèlement l'une à l'autre sont prévues, lesquelles sont chacune fixées à des fixations (9) écartées l'une de l'autre dans la direction transversale de machine (18).

5. Machine de pose de voie selon une des revendications 1 à 4, **caractérisée en ce que** chaque fixation (9) formée d'un certain nombre de parties peut être rallongée de manière télescopique.
